# EUROPÄISCHE PATENTSCHRIFT

(11) **EP 3 411 547 B1**
(45) Veröffentlichungstag und Bekanntmachung des Hinweises auf die Patenterteilung: **04.09.2019**
(21) Anmeldenummer: 17718890.1
(22) Anmeldetag: 20.04.2017
(51) Int. Cl.: E05B 35/00, E05B 63/06, E05C 3/04

(54) **VORREIBERVERSCHLUSS MIT EINEM IN UNTERSCHIEDLICHER HÖHE AN EINER SCHLIESSWELLE FIXIERBAREN VERSCHLUSSELEMENT**
CASEMENT FASTENER LOCK WITH ADJUSTABLE POSITION OF A LOCKING ELEMENT ON LOCKING SHAFT
SERRURE AVEC POSITION AJUSTABLE D'UN ELEMENT D'ARRÊT SUR L'ARBRE DE FERMETURE

(30) Priorität: 22.04.2016 DE 102016107467
(43) Veröffentlichungstag der Anmeldung: 12.12.2018
(73) Patentinhaber: EMKA BESCHLAGTEILE GmbH & Co. KG, 42551 Velbert (DE)
(72) Erfinder: BACKHAUS, Michael, 44388 Dortmund (DE); MALKOC, Murat, 44809 Bochum (DE)
(74) Vertreter: Feucker, Max Martin
(86) Internationale Anmeldenummer: PCT/EP2017/059326
(87) Internationale Veröffentlichungsnummer: WO 2017/182541

(56) Entgegenhaltungen:
- WO-A1-2013/182278
- GB-A- 2 485 190

## Beschreibung

Die vorliegende Erfindung betrifft einen Vorreiberverschluss mit einem Betätigungsansatz, einer mit dem Betätigungsansatz gekoppelten Schließwelle, die zumindest an ihrem freien Ende zwei sich gegenüberliegende axiale Abflachungen aufweist und die in Umfangsrichtung zwischen den axialen Abflachungen eine Umfangsgestaltung mit Profilierung aufweist, und einem ein Verschlusselement tragenden Käfig, der mit einem Durchbruch auf das freie Ende der Schließwelle aufsetzbar ist und auf der Schließwelle fixierbar ist, wobei an dem Käfig ein Sperrelement vorgesehen ist.

Ein Vorreiberverschluss ist aus DE 20 2013 004 046 U1 bekannt. Damit die axiale Lage des Verschlusselementes an der Schließwelle bei dieser Ausführungsform geändert werden kann, ist eine Mutter vorgesehen, die mit dem das Verschlusselement tragenden Käfig zusammenwirkt. Die Profilierung an der Schließwelle ist als ein Außengewinde ausgebildet, so dass durch Drehen der Mutter die Höhe des Verschlusselementes an der Schließwelle eingestellt werden kann. Mit der Verwendung einer Mutter zur Höhenverstellung des Verschlusselementes ist der Nachteil verbunden, dass durch unbeabsichtigtes Betätigen der Mutter die Höhe des Verschlusselementes verstellt werden kann. Dies kann dazu führen, dass die mit dem Vorreiberverschluss zu verriegelnde Tür im verschlossenen Zustand nicht ausreichend stark an den Rahmen angezogen ist.

Ein Vorreiberverschluss mit den eingangs genannten Merkmalen ist aus US 8,459,703 B2 bekannt, bei dem das als Schließzunge ausgebildete Verschlusselement in einer Freigabestellung eines Sperrelements relativ zu der Schließwelle verdreht werden kann, wobei das Verschlusselement in dem relativ zu der Schließwelle verdrehten Zustand axial entlang der Schließwelle bewegbar ist. In dem zurückgedrehten Zustand und der Sperrstellung des Sperrelements kann das Verschlusselement hingegen nicht entlang der Schließwelle bewegt werden. Gelangt das Sperrelement unbeabsichtigt in die Freigabestellung, so kann beim Betätigen der Schließwelle eine Relativdrehung zu dem Verschlusselement stattfinden, sodass das Verschlusselement nicht mehr länger sicher an der Schließwellefixiert ist. Weitere Vorreiberverschlüsse sind aus DE 20 2007 014 642 U1 und DE 44 21 903 A1 bekannt.

Aufgabe der vorliegenden Erfindung ist es daher, die mit Bezug zum Stand der Technik geschilderten Nachteile zu überwinden und insbesondere einen Vorreiberverschluss anzugeben, bei dem ein unbeabsichtigtes Verstellen der axialen Lage des Verschlusselementes an der Schließwelle besser verhindert ist.

Gelöst wird die Aufgabe mit einem Vorreiberverschluss mit den Merkmalen des unabhängigen Anspruchs. Vorteilhafte Weiterbildungen des Vorreiberverschlusses sind in den abhängigen Ansprüchen und in der Beschreibung angegeben.

Gelöst wird die Aufgabe insbesondere durch einen Vorreiberverschluss mit den eingangs genannten Merkmalen, bei dem das Sperrelement in einer Sperrstellung den Käfig an der Schließwelle gegen Verkippen fixiert, wobei in einer Freigabestellung des Sperrelements der Käfig relativ zu der Schließwelle kippbar ist und der Käfig ausschließlich in einem relativ zu der Schließwelle gekippten Zustand in axialer Richtung entlang der Schließwelle bewegbar ist.

Unter Verkippen ist zu verstehen, dass der Käfig um eine (imaginäre) Kippachse verkippt wird, die schräg insbesondere orthogonal zu der Schließwelle ausgerichtet ist. Beispielsweise ist der Käfig in der Sperrstellung orthogonal zu der Schließwelle ausgerichtet, während in der Freigabestellung der Käfig beispielsweise mit einem freien Ende auf die Schließwelle zu verkippt ist, sodass die Schließwelle und der sich zu dem freien Ende erstreckende Teil des Käfigs einen Winkel von kleiner als 90° einschließen.

Um den Käfig in seiner axialen Lage bezüglich der Schließwelle zu ändern, muss also sowohl das Sperrelement betätigt werden als auch der Käfig gegenüber der Schließwelle gekippt werden. Ein unbeabsichtigtes Verschieben des Käfigs entlang der Schließwelle ist somit verhindert.

Das Sperrelement ist relativ zu dem Käfig bewegbar und kann manuell von der Sperrstellung in die Freigabestellung gebracht werden. Beispielsweise kann das Sperrelement linear verschoben werden, um eine Schwenkachse verschwenkt werden oder um eine Rotationsachse rotiert werden, um in die Sperr- oder Freigabestellung gebracht zu werden.

Erfindungsgemäß sichert das Sperrelement in der Sperrstellung den Käfig gegen ein Verkippen relativ zu der Schließwelle und ermöglicht in der Freigabestellung ein Verkippen des Käfigs relativ zu der Schließwelle, wobei der Käfig ausschließlich in dem relativ zu der Schließwelle verkippten Zustand in axialer Richtung entlang der Schließwelle bewegbar ist.

In einer Ausführungsform des Vorreiberverschlusses ist vorgesehen, dass der Durchbruch des Käfigs zwei in Längsrichtung der Schließwelle axial zueinander versetzt angeordnete Halteabschnitte aufweist, die jeweils an einer dem Durchbruch zugewandten Fläche einen Anlagebereich für die Schließwelle und an der dem Anlagebereich gegenüberliegenden Seite einen Freischnitt aufweisen, wobei zumindest einer der Anlagebereiche eine der Profilierung der Schließwelle entsprechende Negativprofilierung aufweist und wobei die an den beiden Halteabschnitten ausgebildeten Anlagebereiche und Freischnitte jeweils einander gegenüberliegend und mit einem axialen Versatz zueinander angeordnet sind, so dass der Käfig in einem verkippten Zustand, in dem die Schließwelle in die Freischnitte eingreift, entlang der Schließwelle verschiebbar ist und in einer ausgerichteten Stellung mit der Negativprofilierung des zumindest einen Halteabschnitts in Eingriff mit der Profilierung der Schließwelle gelangt, wodurch eine axiale Verschiebung des Käfigs verhindert ist.

Der Käfig weist also einen dem Betätigungsansatz zugewandten Halteabschnitt und einen dem freien Ende der Schließwelle zugewandten Halteabschnitt auf. Die Halteabschnitte weisen jeweils einen bezüglich der Schließwelle einander gegenüberliegenden Freischnitt auf, so dass die Schließwelle in dem verkippten Zustand des Käfigs in den Freischnitten angeordnet ist. In dem ausgerichteten Zustand kommt die Schließwelle mit den Anlagebereichen des Halteabschnitts in Kontakt, wobei aufgrund der der Profilierung der Schließwelle entsprechenden Negativprofilierung eine axiale Verschiebung entlang der Schließwelle verhindert ist.

Soweit für die Sicherung gegen Verschiebung des Käfigs zur Schließwelle prinzipiell ausreichend wäre, dass nur an dem Anlagebereich eines Halteabschnittes eine der Profilierung der Schließwelle entsprechende Negativprofilierung ausgebildet ist, weist in einer bevorzugten Ausführungsform die Schließwelle in Umfangsrichtung zwischen genau zwei axialen Abflachungen jeweils eine Profilierung auf, wobei an den Anlagebereichen beider Halteabschnitte jeweils eine der Profilierung der Schließwelle entsprechende Negativprofilierung ausgebildet ist. Es ist somit eine besonders sichere Fixierung des Käfigs in axialer Richtung gegeben.

In einer weiteren Ausführungsform kann vorgesehen sein, dass der Freischnitt des dem Betätigungsansatz zugewandten Halteabschnitts sich auf der Seite des Käfigs befindet, von der sich aus das Verschlusselement von dem Käfig fort erstreckt. Dies hat zur Folge, dass das Verschlusselement mit seinem freien Ende in der verkippten Stellung in Richtung des Betätigungsansatzes geneigt wird. In der Verschlussstellung des Vorreiberverschlusses wird der Käfig allerdings so über das an der Tür anliegende Verschlusselement gespannt, dass der Käfig mit den Anlagebereichen beider Halteabschnitte gegen die Schließwelle gedrückt wird. Eine solche Ausbildung ist also besonders stabil.

In einer bevorzugten Ausführungsform ist das Sperrelement ein Stift, der in der Sperrstellung in den Käfig hineingeschoben ist und der in der Freigabestellung zumindest teilweise aus dem Käfig herausgezogen ist. Der Stift ist also linear beweglich in dem Käfig gehalten. Der Stift ist in der Sperrstellung insbesondere in dem Freischnitt eines Halteabschnittes angeordnet.

Damit bereits der Stift gegen ein unbeabsichtigtes Betätigen gesichert ist, steht der Stift in der Sperrstellung mit einem Ende über den Käfig über, wobei an dem überstehenden Ende des Stiftes ein Anschlag ausgebildet ist, der in der Freigabestellung in Anlage mit dem Käfig ist. Der Anschlag verhindert also, dass der Stift nicht ohne weitere Maßnahmen in die Freigabestellung bringbar ist.

In einer einfachen Ausgestaltung zur Lösung des Anschlages ist vorgesehen, dass das den Anschlag aufweisende Ende des Stiftes federnd auslenkbar ausgebildet ist, so dass der Stift nach Auslenkung des Endes in die Freigabestellung bringbar ist.

Damit der Stift zur Erreichung der Freigabestellung nicht vollständig aus dem Freischnitt des Halteabschnittes entfernt werden muss, ist vorgesehen, dass der Stift einen Vollprofilabschnitt und einen eine Aussparung aufweisenden Aussparungsabschnitt aufweist, die derart an dem Stift angeordnet sind, dass der Vollprofilausschnitt in der Sperrstellung ein Verkippen der Schließwelle verhindert und dass in der Freigabestellung die Schließwelle in der Aussparung des Aussparungsabschnitts anordenbar ist, so dass der Käfig zu der Schließwelle verkippbar ist. Der Vollprofilabschnitt ist in der Sperrstellung also so in dem Freischnitt des Halteabschnitts angeordnet, dass ein Verkippen der Schließwelle unmöglich ist. Die Aussparung des Aussparungsabschnitts ist hingegen so geformt, dass die Schließwelle in der Freigabestellung des Stiftes genügend weit in den Freischnitt des Halteabschnitts einkippbar ist.

In diesem Zusammenhang ist insbesondere vorgesehen, dass die Aussparung eine zu der axialen Richtung der Schließwelle abgewinkelte Anlagefläche aufweist, an die die Schließwelle in der Freigabestellung vollflächig ankippbar ist. Durch die abgewinkelte Anlagefläche wird also ein maximaler Kippwinkel des Käfigs vorgegeben.

Das Verschlusselement ist jenes Element des Vorreiberverschlusses, das in der Schließstellung beispielsweise die Tür eines Schrankes gegen ein Öffnen sichert, und das in der Öffnungsstellung des Vorreiberverschlusses so weit gemeinsam mit der Schließwelle verdreht ist, dass eine Öffnung der Tür möglich ist. Das Verschlusselement kann lösbar als eigenständiges Bauteil an dem Käfig angebracht sein. Bevorzugt ist jedoch, dass das Verschlusselement eine Schließzunge oder eine Rolle ist, die selbst oder deren Halterung mit dem Käfig einstückig ausgebildet ist.

Gemäß einer weiteren vorteilhaften Ausgestaltung ist der Vorreiberverschluss als Drehspannverschluss ausgeführt, wobei die Schließwelle mit einer mit dem Betätigungsansatz verbundenen Betätigungswelle insbesondere mittels einer Kulissenführung gekoppelt ist. Drehspannverschlüsse werden hier also als Untergruppe der Vorreiberverschlüsse aufgefasst und zeichnen sich dadurch aus, dass die Schließwelle durch eine Weiterdrehung des Betätigungsansatzes in die Schließposition gebracht wird, wobei das an der Schließwelle fixierte Verschlusselement durch eine axiale Bewegung der Schließwelle unter Vorspannung in Anlage an einem die Tür oder Klappe haltenden Rahmenteil gebracht wird, so dass ein fester und sicherer Verschluss sichergestellt ist.

Die Erfindung sowie das technische Umfeld werden im Folgenden anhand der Figuren beispielhaft erläutert. Es zeigen schematisch
- Fig. 1:: eine teilweise Explosionsansicht eines Vorreiberverschlusses,
- Fig. 2:: den Vorreiberverschluss in einer Sperrstellung eines Sperrelementes,
- Fig. 3:: den Vorreiberverschluss in einer Freigabestellung des Sperrelementes und bei verkipptem Verschlusselement und
- Fig. 4:: den Vorreiberverschluss in der Freigabestellung und bei ausgerichtetem Verschlusselement.

Der in den Figuren dargestellte Vorreiberverschluss 1 umfasst einen Betätigungsansatz 2, der in einem Gehäuse drehbar gelagert ist. Der Betätigungsansatz 2 ist mit einer Schließwelle 3 gekoppelt, die bei Drehung des Betätigungsansatzes 2 verdreht wird. Bei Ausbildung des Vorreiberverschlusses 1 als Drehspannverschluss wird bei einer Drehung des Betätigungsansatzes 2 die Schließwelle 3 zumindest zeitweise axial bewegt.

Die Schließwelle 3 weist zwei sich gegenüberliegende axiale Abflachungen 5 und in Umfangsrichtung zwischen den axialen Abflachungen 5 angeordnete Profilierungen 6 auf. Auf ein freies Ende 4 der Schließwelle 3 kann ein Käfig 8 mit einem daran einstückig ausgebildeten Verschlusselement 7 aufgeschoben werden.

Beim Aufschieben des Käfigs 8 auf die Schließwelle 3 greift die Schließwelle 3 in einen in dem Käfig 8 ausgebildeten Durchbruch 9 ein. Der Durchbruch 9 ist entsprechend den axialen Abflachungen 5 der Schließwelle 3 so geformt, dass der Käfig 8 drehfest auf der Schließwelle 3 angeordnet ist. Der Käfig 8 weist einen im montierten Zustand dem Betätigungsansatz 2 zugewandten Halteabschnitt 10 und einen im montierten Zustand dem freien Ende 4 der Schließwelle 3 zugewandten Halteabschnitt 10 auf. Die Halteabschnitte 10 weisen jeweils einen Anlagebereich 11 mit einem der Profilierung 6 der Schließwelle 3 entsprechenden Negativprofil 13, sowie einen Freischnitt 12 auf. Die Anlagebereiche 11 und die Freischnitte 12 sind jeweils einander gegenüberliegend und mit einem axialen Versatz zueinander angeordnet. Dadurch wird ermöglicht, dass der Käfig 8 zu der Schließwelle 3 verkippbar ist (siehe Fig. 3), wobei in dem verkippten Zustand die Schließwelle 3 in beiden Freischnitten 12 angeordnet ist. In der ausgerichteten Stellung ist hingegen die Profilierung 6 der Schließwelle 3 in Eingriff mit der Negativprofilierung 13 der Anlagebereiche 11 der Halteabschnitte 10. Der Käfig 8 kann in dieser ausgerichteten Stellung nicht axial entlang der Schließwelle 3 verschoben werden.

Um ein unbeabsichtigtes Verkippen des Käfigs 8 zu der Schließwelle 3 zu verhindern, ist ein als Stift 15 ausgebildetes Sperrelement 14 vorgesehen, welches durch Ausnehmungen in dem Käfig 8 in den Käfig 8 eingeschoben werden kann. Der Stift 15 weist einen Vollprofilabschnitt 18 und einen Aussparungsabschnitt 19 mit einer Aussparung 20 auf. An seinem Ende 16 weist der Stift 15 einen Anschlag 17 auf.

Bei der in Fig. 2 dargestellten Sperrstellung ist der Stift 15 vollständig in den Käfig 8 eingeschoben und steht mit seinem Ende 16 über den Käfig 8 hervor, wobei der Anschlag 17 den Käfig 8 übergreift. Der Anschlag 17 verhindert so, dass der Stift 15 unbeabsichtigt zu dem Käfig 8 bewegt werden kann. In der Sperrstellung ist der Stift 15 mit seinem Vollprofilabschnitt 18 in dem Freischnitt 12 des dem Betätigungsansatz 2 zugewandten Halteabschnitts 10 angeordnet, so dass der Käfig 8 nicht gegenüber der Schließwelle 3 verkippt werden kann.

Um den Stift 15 in eine Freigabestellung zu bringen, muss der Anschlag 17 am Ende 16 des Stiftes 15 ausgelenkt werden, so dass der Stift 15 durch die Ausnehmungen im Käfig 8 bewegt werden kann. Die Freigabestellung ist erreicht, wenn der Stift 15 mit der Aussparung 20 im Freischnitt 12 des den Betätigungsansatz zugewandten Halteabschnitts 10 angeordnet ist. In der Freigabestellung kann der Käfig 8 gegenüber der Schließwelle 3 verkippt werden, so dass die Schließwelle 3 in die Aussparung 20 an dem Stift 15 eingreift. Bei verkipptem Käfig 8 kann der Käfig 8 axial relativ zu der Schließwelle 3 verschoben werden (siehe Fig. 3).

Hat der Käfig 8 eine gewünschte axiale Position an der Schließwelle 3 erreicht, so wird der Käfig 8 wieder ausgerichtet, wobei die Negativprofilierung 13 der Anlagebereiche 11 in Eingriff mit der Profilierung 6 der Schließwelle 3 gelangen (siehe Fig. 4). Um den Käfig 8 dann gegen ein Verkippen zu sichern, wird der Stift 15 vollständig in den Käfig 8 eingeschoben.

### Bezugszeichenliste

- 1: Vorreiberverschluss
- 2: Betätigungsansatz
- 3: Schließwelle
- 4: freies Ende
- 5: axiale Abflachung
- 6: Profilierung
- 7: Verschlusselement
- 8: Käfig
- 9: Durchbruch
- 10: Halteabschnitt
- 11: Anlagebereich
- 12: Freischnitt
- 13: Negativprofilierung
- 14: Sperrelement
- 15: Stift
- 16: Ende
- 17: Anschlag
- 18: Vollprofilabschnitt
- 19: Aussparungsabschnitt
- 20: Aussparung

## Patentansprüche

1. Vorreiberverschluss (1) mit einem Betätigungsansatz (2), einer mit dem Betätigungsansatz (2) gekoppelten Schließwelle (3), die zumindest an ihrem freien Ende (4) zwei sich gegenüberliegende axiale Abflachungen (5) aufweist und die in Umfangsrichtung zwischen den axialen Abflachungen (5) eine Umfangsgestaltung mit Profilierung (6) aufweist, und einem ein Verschlusselement (7) tragenden Käfig (8), der mit einem Durchbruch (9) auf das freie Ende (4) der Schließwelle (3) aufsetzbar ist und auf der Schließwelle (3) fixierbar ist, wobei an dem Käfig (8) ein Sperrelement (14) vorgesehen ist, **dadurch gekennzeichnet, dass** das Sperrelement in einer Sperrstellung den Käfig (8) an der Schließwelle (3) gegen ein Verkippen sichert, wobei in einer Freigabestellung des Sperrelements (14) der Käfig (8) relativ zu der Schließwelle (3) kippbar ist und der Käfig (8) ausschließlich in einem relativ zu der Schließwelle (3) gekippten Zustand in axialer Richtung entlang der Schließwelle (3) bewegbar ist.

2. Vorreiberverschluss (1) nach Anspruch 1, wobei der Durchbruch (9) des Käfigs (8) zwei in Längsrichtung der Schließwelle (3) axial zueinander versetzt angeordnete Halteabschnitte (10) aufweist, die jeweils an einer dem Durchbruch (9) zugewandten Fläche einen Anlagebereich (11) für die Schließwelle und an einer dem Anlagebereich (11) gegenüberliegenden Seite einen Freischnitt (12) aufweisen, wobei zumindest einer der Anlagebereiche (11) eine der Profilierung (6) der Schließwelle (3) entsprechende Negativprofilierung (13) aufweist und wobei die an den beiden Halteabschnitten (10) ausgebildeten Anlagebereiche (11) und Freischnitte (12) jeweils einander gegenüberliegend und mit einem axialen Versatz zueinander angeordnet sind, so dass der Käfig (8) in einem verkippten Zustand, in dem die Schließwelle (3) in die Freischnitte (12) eingreift, entlang der Schließwelle (3) verschiebbar ist und in einer ausgerichteten Stellung mit der Negativprofilierung (13) des zumindest einen Halteabschnitts (10) in Eingriff mit der Profilierung (6) der Schließwelle (3) gelangt, wodurch eine axiale Verschiebung des Käfigs (8) verhindert ist.

3. Vorreiberverschluss (1) nach Anspruch 2, wobei die Schließwelle (3) in Umfangsrichtung zwischen genau zwei axialen Abflachungen (5) jeweils eine Profilierung (6) aufweist und wobei an den Anlagebereichen (11) beider Halteabschnitte (10) jeweils eine der Profilierung (6) der Schließwelle (3) entsprechende Negativprofilierung (13) ausgebildet ist.

4. Vorreiberverschluss (1) nach Anspruch 2 oder 3, wobei der Freischnitt (12) des dem Betätigungsansatz (2) zugewandten Halteabschnitts (10) sich auf der Seite befindet, von der sich aus das Verschlusselement (7) von dem Käfig (8) fort erstreckt.

5. Vorreiberverschluss (1) nach einem der vorhergehenden Ansprüche, wobei das Sperrelement (14) ein Stift (15) ist, der in der Sperrstellung in den Käfig (8) heineingeschoben ist und der in der Freigabestellung zumindest teilweise aus dem Käfig (8) herausgezogen ist.

6. Vorreiberverschluss (1) nach Anspruch 5, wobei der Stift (15) in der Sperrstellung mit einem Ende (16) über den Käfig (8) übersteht, wobei an dem überstehenden Ende (16) des Stiftes (15) ein Anschlag (17) ausgebildet ist, der in der Sperrstellung den Käfig (8) übergreift.

7. Vorreiberverschluss (1) nach Anspruch 6, wobei das den Anschlag (17) aufweisende Ende (16) des Stiftes (15) federnd auslenkbar ausgebildet ist, so dass der Stift (15) nach Auslenkung des Endes (16) in die Freigabestellung bringbar ist.

8. Vorreiberverschluss (1) nach einem der Ansprüche 5 bis 7, wobei der Stift (8) einen Vollprofilabschnitt (18) und einen eine Aussparung (20) aufweisenden Aussparungsabschnitt (19) aufweist, die derart an dem Stift (15) angeordnet sind, dass der Vollprofilabschnitt (18) in der Sperrstellung ein Auslenken des Käfigs (8) verhindert und dass in der Freigabestellung die Schließwelle (3) in der Aussparung (20) des Aussparungsabschnitts (19) anordenbar ist, so dass der Käfig (8) zu der Schließwelle (3) auslenkbar ist.

9. Vorreiberverschluss (1) nach Anspruch 8, wobei die Aussparung (20) eine zu der axialen Richtung abgewinkelte Anlagefläche aufweist, an die die Schließwelle (3) in der Freigabestellung vollflächig ankippbar ist.

## Claims

1. Casement lock (1) with an actuation lug (2), a locking shaft (3) which is coupled to the actuation lug (2), which locking shaft comprises two opposite flattened axial regions (5) at least at its free end (4) and comprises a profiled (6) circumferential design in the circumferential direction between the flattened axial regions (5), and a cage (8) which supports a closure element (7) and which can be placed with an opening (9) on the free end (4) of the locking shaft (3) and which can be fixed to the locking shaft (3), wherein a locking element (14) is provided on the cage (8), **characterised in that** the locking element in a locking position secures the cage (8) on the locking shaft (3) against tilting, wherein in a release position of the locking element (14) the cage (8) can be tilted relative to the locking shaft (3) and the cage (8) can be moved in the axial direction along the locking shaft (3) only in a state when tilted relative to the locking shaft (3).

2. Casement lock (1) according to claim 1, wherein the opening (9) of the cage (8) comprises two holding sections (10) which are arranged axially offset with respect to one another in the longitudinal direction of the locking shaft (3) and which in each case comprise a contact region (11) for the locking shaft on a surface facing the opening (9) and a cutout (12) on a side lying opposite the contact region (11), wherein at least one of the contact regions (11) comprises a negative profiling (13) corresponding to the profiling (6) of the locking shaft (3) and wherein the contact regions (11) and cutouts (12) formed on the two holding sections (10) are in each case arranged opposite one another and with an axial offset with respect to one another, so that the cage (8) in a tilted state, in which the locking shaft (3) engages in the cutouts (12), can be displaced along the locking shaft (3) and, in an aligned position, enters with the negative profiling (13) of the at least one holding section (10) into engagement with the profiling (6) of the locking shaft (3), as a result of which an axial displacement of the cage (8) is prevented.

3. Casement lock (1) according to claim 2, wherein the locking shaft (3) comprises in each case a profiling (6) in the circumferential direction between precisely two flattened axial regions (5) and wherein in each case a negative profiling (13) corresponding to the profiling (6) of the locking shaft (3) is formed on the contact regions (11) of the two holding sections (10) .

4. Casement lock (1) according to claim 2 or 3, wherein the cutout (12) of the holding section (10) facing the actuation lug (2) is located on the side from which the closure element (7) extends away from the cage (8) .

5. Casement lock (1) according to any one of the preceding claims, wherein the locking element (14) is a pin (15), which is inserted into the cage (8) in the locking position and which, in the release position, is at least partially pulled out of the cage (8).

6. Casement lock (1) according to claim 5, wherein the pin (15) in the locking position projects with one end (16) over the cage (8), wherein a stop (17) is formed on the projecting end (16) of the pin (15), which stop engages over the cage (8) in the locking position.

7. Casement lock (1) according to claim 6, wherein the end (16) of the pin (15) comprising the stop (17) is designed to be resiliently deflectable, so that the pin (15) can be brought into the release position after the end (16) has been deflected.

8. Casement lock (1) according to any one of claims 5 to 7, wherein the pin (8) comprises a solid profile section (18) and a recess section (19) comprising a recess (20), which are arranged on the pin (15) in such a way that the solid profile section (18) in the locking position prevents a deflection of the cage (8) and that in the release position the locking shaft (3) can be arranged in the recess (20) of the recess section (19), so that the cage (8) can be deflected relative to the locking shaft (3).

9. Casement lock (1) according to claim 8, wherein the recess (20) comprises a contact surface which is angled relative to the axial direction, onto which contact surface the locking shaft (3) can be tilted over the entire area in the release position.

## Revendications

1. Fermeture à tourniquet (1) pourvue d'un embout de manoeuvre (2), d'un arbre de fermeture (3) accouplé sur l'embout de manoeuvre (2), qui au moins sur son extrémité libre (4) comporte deux méplats (5) axiaux réciproquement opposés et qui dans la direction périphérique, présente entre les méplats (5) axiaux une conception périphérique pourvue d'un profilage (6), et d'une cage (8) portant un élément de verrouillage (7), qui par un ajour (9) est emboîtable sur l'extrémité libre (4) de l'arbre de fermeture (3) et susceptible d'être fixé sur l'arbre de fermeture (3), sur la cage (8) étant prévu un élément de blocage (14), **caractérisé en ce que** dans une position de fermeture, l'élément de blocage garantit la cage (8) sur l'arbre de fermeture (3) contre un basculement, dans une position de libération de l'élément de blocage (14), la cage (8) étant susceptible de basculer par rapport à l'arbre de fermeture (3) et la cage (8) n'étant déplaçable qu'exclusivement dans une position basculée par rapport à l'arbre de fermeture (3) en direction axiale, le long de l'arbre de fermeture (3).

2. Fermeture à tourniquet (1) selon la revendication 1, l'ajour (9) de la cage (8) comportant deux segments de retenue (10) axialement déportés l'un par rapport à l'autre dans la direction longitudinale de l'arbre de fermeture (3) qui comportent chacun sur une surface qui fait face à l'ajour (9) une zone d'appui (11) pour l'arbre de fermeture et sur un côté opposé à la zone d'appui (11) une contre-dépouille (12), au moins l'une des zones d'appui (11) comportant un profilage négatif (13) correspondant au profilage (6) de l'arbre de fermeture (3) et les zones d'appui (11) et les contre-dépouilles (12) conçues sur les deux segments de retenue (10) étant respectivement placées en opposition réciproque et avec un décalage axial les unes par rapport aux autres, de telle sorte que dans une position basculée, dans laquelle l'arbre de fermeture (3) s'engage dans les contre-dépouilles (12), la cage (8) soit déplaçable le long de l'arbre de fermeture (3) et dans une position dressée, arrive en engagement par le profilage négatif (13) de l'au moins un segment de retenue (10) avec le profilage (6) de l'arbre de fermeture (3), ce qui empêche un déplacement axial de la cage (8).

3. Fermeture à tourniquet (1) selon la revendication 2, l'arbre de fermeture (3) comportant dans la direction périphérique, entre exactement deux méplats (5) axiaux, chaque fois un profilage (6) et sur les zones d'appui (11) des deux segments de retenue (10) étant conçu chaque fois un profilage négatif (13) correspondant au profilage (6) de l'arbre de fermeture (3).

4. Fermeture à tourniquet (1) selon la revendication 2 ou 3, la contre-dépouille (12) du segment de retenue (10) qui fait face à l'embout de manoeuvre (2) se trouvant sur un côté à partir duquel l'élément de verrouillage (7) s'étend en s'éloignant de la cage (8).

5. Fermeture à tourniquet (1) selon l'une quelconque des revendications précédentes, l'élément de blocage (14) étant une tige (15) qui dans la position de blocage est insérée dans la cage (8) et qui dans la position de libération est tirée au moins partiellement hors de la cage (8).

6. Fermeture à tourniquet (1) selon la revendication 5, dans la position de blocage, la tige (15) débordant par une extrémité (16) par-dessus la cage (8), sur l'extrémité (16) débordante de la tige (15) étant conçue une butée (17) qui dans la position de blocage s'étend par-dessus la cage (8).

7. Fermeture à tourniquet (1) selon la revendication 6, l'extrémité (16) de la tige (15) comportant la butée (17) étant susceptible de dévier de manière élastique, de sorte qu'après la déviation de l'extrémité (16), la tige (15) soit susceptible d'être amenée dans la position de libération.

8. Fermeture à tourniquet (1) selon l'une quelconque des revendications 5 à 7, la tige (8) comportant un segment à profilé plein (18) et un segment à encoche (19) comportant une encoche (20), qui est placé sur la tige (15) de telle sorte, que dans la position de blocage, le segment à profilé plein (18) empêche une déviation de la cage (8) et que dans la position de libération, l'arbre de fermeture (3) puisse se placer dans l'encoche (20) du segment à encoche (19), de telle sorte que la cage (8) soit susceptible de dévier en direction de l'arbre de fermeture (3).

9. Fermeture à tourniquet (1) selon la revendication 8, l'encoche (20) comportant une surface d'appui coudée par rapport à la direction axiale, contre laquelle, dans la position de libération, l'arbre de fermeture (3) peut se basculer à pleine surface.
